# EUROPÄISCHE PATENTSCHRIFT

(11) **EP 1 275 928 B1**
(45) Veröffentlichungstag und Bekanntmachung des Hinweises auf die Patenterteilung: **17.03.2004**
(21) Anmeldenummer: 02010537.5
(22) Anmeldetag: 10.05.2002
(51) Int. Cl.: F41H 7/04

(54) **Minenschutzboden für ein Panzerfahrzeug**
Vehicle floor for land-mine protection
Sol pour véhicule pour la protection contre les mines terrestres

(30) Priorität: 14.07.2001 DE 10134394
(43) Veröffentlichungstag der Anmeldung: 15.01.2003
(73) Patentinhaber: Rheinmetall Landsysteme GmbH, 24159 Kiel (DE)
(72) Erfinder: Zonak, Armin, 24147 Kiel (DE)
(74) Vertreter: Dietrich, Barbara

(56) Entgegenhaltungen:
- EP-A- 0 828 134
- EP-A- 0 849 560
- FR-A- 2 453 385
- GB-A- 476 717

## Beschreibung

Die Erfindung betrifft eine Vorrichtung zum Schutz gegen die Wirkung einer Landmine, nach den im Oberbegriff des Patentanspruches 1 angegebenen Merkmalen.

Die Erfindung bezieht sich dabei auf den Schutz von Personen in gepanzerten Fahrzeugen sowie auch das Fahrzeuggehäuse insgesamt gegen die Wirkung der Explosion von Minen, die auf oder im Erdboden verlegt sind.

Diese Fahrzeuge haben am Chassis in der Regel einen glatten Unterboden und eine möglichst hohe Bodenfreiheit zwischen Unterboden und Erdboden, die von entsprechend ausgebildeten Rad- oder Kettenfahrwerken sichergestellt wird, damit sich das Fahrzeug auch im Gelände möglichst ungehindert fortbewegen kann.

Die brisante Druckwirkung der unter dem Fahrzeug explodierenden Mine wirkt auf den relativ großflächigen Fahrzeug- oder Wannenboden, verformt und beschädigt diesen und kann erhebliche Schäden im Fahrzeug verursachen.

Bisher sind folgende Vorrichtungen und Prinzipien für den Minenschutz bezüglich des Wannenbodens ausgeführt worden. Die einfachste Vorkehrung ist die Auslegung des Wannenbodens mit einer Plattendicke, die gegen eine vorgegebene Minenansprengung sicher ist.

Eine andere Möglichkeit liegt darin, die Bodenplatte einer Wanne mittels einer Sandwichplatte, die sich aus verschiedenen übereinanderliegenden Materialien aufbaut und die gegen eine vorgegebene Minenansprengung sicher ist, aufzubauen. Schließlich kann die Bodenstruktur aus übereinanderliegenden Platten und Hohlräumen, dabei auch zum Beispiel Luftschichten, ausgebildet sein, so dass die oberste Platte keine oder nur eine geringe Aufbeulung bei einer vorgegebenen Minenansprengung aufweist.

Nach dem Stand der Technik sind verschiedene Vorschläge zur Vermeidung von Beschädigungen gemacht worden.

Aus der DE 3119786 ist es bekannt, zum Schutz gegen Minen auf der Unterseite des Fahrzeugs flächige Panzerungselemente anzubringen.

In der DE 19631715 ist der Fahrzeugboden mit einem keilförmig zum Boden ausgebildeten Deflektor ausgerüstet, wobei der Deflektor auch mit einem Gasgenerator ausgerüstet sein kann zur Abstützung von innen und Gegenwirkung gegen die Explosion.

In der DE 19653283 wird eine Raumzelle als Besatzungsraum im Fahrzeuggehäuse separat elastisch aufgehängt, um damit auch Schockwirkungen, die von außen auf das Fahrzeug wirken, in Bezug auf die Personen im Fahrzeug zu beseitigen.

In weiteren Anmeldungen werden Verformungskörper am Fahrzeugboden angebracht, um die Druckwirkung von Minen auf das Fahrzeug zu vermindern.

In der DE 19941928 werden Dämpfungselemente in einem Zwischenboden unter dem Fahrzeug vorgesehen, die die Minenwirkung mindern und aufnehmen sollen.

Aufgabe der Erfindung ist es, ein gattungsgemäßes Schutzsystem auszubilden, daß eine ausreichende Schutzwirkung bei einfachem und robustem Aufbau für die Besatzung eines gepanzerten Fahrzeugs gewährleistet.

Diese Aufgabe wird erfindungsgemäß durch die kennzeichnenden Merkmale des Anspruchs 1 gelöst.

Erfindungsgemäß wird der Wannenboden unter dem Fahrzeug aus einer konkav geformten Sandwichplatte (1) mit einer geeigneten Dicke und mit einem geeigneten Flächengewicht so hergestellt, dass eine geforderte Bodenfreiheit (3) gegeben ist bzw. erhalten bleibt. Oberhalb des Wannenbodens liegende Einbauten wie zum Beispiel die Federstäbe eines Drehstablaufwerkes werden so eingebaut, dass eine durch Minenexplosion auftretende Beulung im Bodenblech (1) diese Stäbe nicht erreicht und keine Beschädigungen hervorruft. Die Seitenflanschplatte (4) zur Aufnahme der Tragarmlagergehäuse (5) wird als abgewinkeltes Blech (6) unterhalb der Sandwichplatte (1) zusätzlich als tragendes Element und zur Erhöhung der Fahrzeugbodenstabilität herangezogen.

Die Vorteile der erfindungsgemässen Ausbildung des Fahrzeugbodens liegen insbesondere in der Einsparung von Bauraum und von Gewicht. Nach einer Mineneinwirkung sind Schäden einfacher zu beheben. Die Seitenflanschplatten stabilisieren den Fahrzeugboden und erhöhen die Festigkeit der gesamten Bodenkonstruktion. Weitere Vorteile ergeben sich aus den Unteransprüchen.

Ausführungsbeispiele der Erfindung sind in den Zeichnungen schematisch dargestellt und werden im folgenden näher beschrieben. Es zeigen:
- Figur 1:: einen Querschnitt eines Fahrzeugs mit Bodenschutz
- Figur 2:: Ein Detail der Seitenansicht der Flanschplatte
- Figur 3:: eine Detailansicht einer Verbindung von Flanschplatte und Bodenplatte im Querschnitt
- Figur 4:: eine Detailansicht einer Verbindung von Flanschplatte und Bodenplatte als Querschnitt
- Figur 5:: eine Detailansicht einer Verbindung von Flanschplatte und Bodenplatte als Querschnitt

Das der in Figur 1 im Querschnitt gezeigte gepanzerte Fahrzeug 20 mit einem Laufwerk 21 wird an seiner Unterseite mit einer konkav ausgebildeten Platte 1 der Dicke 15 bestückt, die sich über die gesamte Unterseite erstreckt und mit den Seitenflanschplatten 4 links und rechts verbunden ist. Die konkave Ausbildung drückt sich in einem Radius 7 aus. Der Aufbau wird so vorgesehen in Bezug auf das Laufwerk 21, dass eine Bodenfreiheit 3 zwischen Platte 1 und Boden ausgebildet wird. Torsionsfederstäbe 2 liegen im Abstand 14 von der Bodenplatte 1 und laufen quer durch den Bodenraum von den Tragarmlagergehäusen 5 ausgehend.

In der Figur 2 wird die Seitenflanschplatte 4 gezeigt mit einer Aufnahmebohrung 16 für das Tragarmlagergehäuse 5 und einer Verschweißung 17 mit der Platte 1.

In den Figuren 3, 4, 5 wird das Detail der Verbindung der Flanschplatte 4 mit der Bodenplatte 1 gezeigt.

Die Wannenseitenwand 8 ist in ihrem unteren Bereich 9 abgewinkelt und abgebogen und mit der Bodenplatte 1 verschweisst. Die Flanschplatte 4 ist in ihrem unteren Bereich 6 ebenfalls abgewinkelt und mit der genuteten Bodenplatte 18 verschweisst. Die Flanschplatte 4 nimmt das Tragarmlagergehäuse 5 mit dem Federstab 2 auf. Zwischen Tragarm 2 und Bodenplatte 1 besteht ein Zwischenabstand 14.

Die Bodenplatte 1 wird mittels Wannenseitenwand 8 und Flanschplatte 4 in den abgewinkelten Bereichen 6 und 9 an der Oberseite und der Unterseite und auch beidseitig links und rechts umfasst und verschweisst.

Die genutete Bodenplatte 1 wird mit den vorstehenden Nuten durch Schlitze der Seitenplatte 4 gesteckt und verschweißt.

### Bezugszeichenliste

- 1: Sandwichplatte / Bodenblech / Platte
- 2: Torsionsfederstäbe / Tragarm
- 3: Bodenfreiheit
- 4: Seitenflanschplatte
- 5: Tragarmlagergehäuse
- 6: Blech / Bereich
- 7: Radius
- 8: Wannenseitenwand
- 8': Wannenseitenwand
- 9: Bereich
- 10: Doppelwandigkeit
- 11 12 13 14: Abstand / Zwischenabstand
- 15: Dicke
- 16: Aufnahmebohrung
- 17: Verschweißung
- 18: Bodenplatte
- 19 20: Fahrzeug
- 21: Laufwerk
22
23

## Patentansprüche

1. Vorrichtung zum Schutz gegen die Wirkung einer Landmine insbesondere für die Besatzung eines gepanzerten Fahrzeugs mittels Anbringung von Schutzelementen am Fahrzeugboden,
**dadurch gekennzeichnet,**
**dass** eine mit einem großen Radius (7) versehene konkave homogene Bodenschutzplatte (1) den Minenschutz bildet, wobei der Kreismittelpunkt des Radius unterhalb der Platte liegt.

2. Vorrichtung nach Anspruch 1,
**dadurch gekennzeichnet,**
**dass** Einbauteile oberhalb der Bodenschutzplatte (1) in der Wanne, zum Beispiel Torsionsfederstäbe, in einem freien Abstand (14) zur Bodenplatte eingebaut sind, so daß sie bei einer Minendetonation und Ausbildung einer dynamischen Beule in der Bodenplatte schadlos bleiben.

3. Vorrichtung nach Anspruch 1 und 2,
**dadurch gekennzeichnet,**
**dass** die Bodenschutzplatte (1) einen mehrschichtigen Aufbau besitzt und / oder als Sandwichplatte ausgeführt ist.

4. Vorrichtung nach einem der Ansprüche 1 bis 3,
**dadurch gekennzeichnet,**
**dass** die für die Aufnahme von Tragarmlagergehäusen (5) erforderlichen Seitenflanschplatten (4) bis auf die Bodenplatte nach unten ragen und mit dieser verbunden sind oder diese mit einer Abwinkelung (9) nach unten umfassen und verbinden.

5. Vorrichtung nach Anspruch 4,
**dadurch gekennzeichnet,**
**dass** die Seitenflanschplatten (4) mit der Bodenplatte (1) mittels einer Verzahnung verbunden und verschweißt sind.

6. Vorrichtung nach einem der Ansprüche 4 oder 5,
**dadurch gekennzeichnet,**
**dass** die Seitenflanschplatten (4) mit der Bodenplatte (1) mittels Nut und Feder verzahnt und verschweisst sind.

7. Vorrichtung nach einem der Ansprüche 1 bis 6,
**dadurch gekennzeichnet,**
**dass** die Wannenseitenwand (8) über Schweißverbindungen oder eine verschweißte Verzahnung oder eine verschweißte Nut-Feder-Verbindung mit der Bodenplatte (1) verbunden ist, wobei die Abwinkelung (9) wanneninnenseitig mit der Bodenplatte (1) verbunden ist.

8. Vorrichtung nach einem der Ansprüche 1 bis 7,
**dadurch gekennzeichnet,**
**dass** bei einer Doppelwandigkeit (10) der Wannenseitenwand 8 diese ebenfalls abgewinkelt und vernutet (11) mit der Bodenplatte (1) fest verbunden ist.

## Claims

1. Device for protecting in particular the crew of an armoured vehicle from the effect of a land mine by means of providing protective elements on the vehicle floor,
**characterized in**
**that** a concave homogeneous protective floor panel (1) provided with a large radius (7) forms the protection against mines, wherein the centre of the circle of the radius lies below the panel.

2. Device according to claim 1,
**characterized in**
**that** components fitted above the protective floor panel (1) in the trough, e.g. torsion spring bars, are fitted at a clear distance (14) from the floor panel so that they remain damage-free in the event of detonation of a mine and development of dynamic buckling in the floor panel.

3. Device according to claim 1 and 2,
**characterized in**
**that** the protective floor panel (1) has a multilayered structure and/or is designed as a sandwich panel.

4. Device according to one of claims 1 to 3,
**characterized in**
**that** the lateral flange panels (4) required for receiving bracket bearing housings (5) project down as far as the floor panel and are connected to said floor panel or embrace and connect said floor panel by means of an offset (9) in a downward direction.

5. Device according to claim 4,
**characterized in**
**that** the lateral flange panels (4) and the floor panel (1) are interconnected by means of a tooth system and welded together.

6. Device according to one of claims 4 or 5,
**characterized in**
**that** the lateral flange panels (4) and the floor panel (1) are interconnected by means of a key-and-slot joint and welded together.

7. Device according to one of claims 1 to 6,
**characterized in**
**that** the trough side wall (8) is connected to the floor panel (1) by weld joints or a welded tooth system or a welded key-and-slot joint, wherein the offset (9) is connected at the inside of the trough to the floor panel (1).

8. Device according to one of claims 1 to 7,
**characterized in**
**that**, given a double-walled construction (10) of the trough side wall (8), the latter is likewise offset and firmly connected in a keyed manner (11) to the floor panel (1).

## Revendications

1. Dispositif de protection contre l'effet d'une mine terrestre, en particulier pour l'équipage d'un véhicule blindé, par mise en place d'éléments de protection sur le plancher du véhicule, **caractérisé en ce qu'**une plaque de protection de plancher (1) homogène et concave, présentant un grand rayon (7), forme la protection contre les mines, le centre du rayon de courbure se situant au-dessous de la plaque.

2. Dispositif selon la revendication 1, **caractérisé en ce que** des éléments intégrés sont montés au-dessus de la plaque de protection du plancher (1) dans la cuve, par exemple des barres de torsion, à une libre distance (14) de la plaque de plancher, de sorte qu'ils ne sont pas endommagés lors d'une détonation de mines et formation d'une bosse dynamique dans la plaque de plancher.

3. Dispositif selon les revendications 1 et 2, **caractérisé en ce que** la plaque de protection du plancher (1) présente une réalisation multicouches et/ou est réalisée comme plaque sandwich.

4. Dispositif selon l'une des revendications 1 à 3, **caractérisé en ce que** les plaques (4) des flasques latéraux nécessaires pour recevoir des boîtes de palier de bras de support (5) s'étendent vers le bas jusqu'à la plaque de plancher et sont reliées à celle-ci ou enserrent celle-ci vers le bas et la relient par une partie coudée (9).

5. Dispositif selon la revendication 4, **caractérisé en ce que** les plaques (4) des flasques latéraux sont reliées à la plaque de plancher (1) au moyen d'une denture et soudées.

6. Dispositif selon l'une des revendications 4 ou 5, **caractérisé en ce que** les plaques (4) des flasques latéraux s'encastrent par rainure et languette et sont soudées avec la plaque de plancher (1).

7. Dispositif selon l'une des revendications 1 à 6, **caractérisé en ce que** la paroi latérale de cuve (8) est reliée à la plaque de plancher (1) par des liaisons soudées ou une denture soudée, ou une liaison à rainure et languette soudée, la partie coudée (9) étant reliée côté intérieur de la cuve à la plaque de plancher (1).

8. Dispositif selon l'une des revendications 1 à 7, **caractérisé en ce que** dans le cas d'une double paroi (10) de la paroi latérale de cuve (8), celle-ci est également coudée et reliée de manière fixe à la plaque de plancher (1) par rivetage (11).
